# EUROPÄISCHE PATENTSCHRIFT

(11) **EP 0 714 478 B1**
(45) Veröffentlichungstag und Bekanntmachung des Hinweises auf die Patenterteilung: **26.04.2000**
(21) Anmeldenummer: 95923335.4
(22) Anmeldetag: 16.06.1995
(51) Int. Cl.: F02D 9/02, F02D 11/10

(54) **DROSSELKLAPPENVORRICHTUNG**
THROTTLE VALVE DEVICE
DISPOSITIF DE CLAPET DE CARBURATEUR

(30) Priorität: 18.06.1994 DE 9409891 U; 06.04.1995 DE 19512916
(43) Veröffentlichungstag der Anmeldung: 05.06.1996
(73) Patentinhaber: AB Elektronik GmbH, 59368 Werne (DE)
(72) Erfinder: APEL, Peter, D-59394 Südkirchen (DE); WILCZEK, Klaus, D-59368 Werne (DE); WÜSTENBECKER, Dirk, D-59368 Werne (DE); HABEL, Georg, Mexico, D.F. 04310 (MX); KAPPES, Ottmar, Paseos de los Jardines 74, Mexico, D.F. 04250 (MX); CRUZ, Sergio H. R., Calz. del Hueso 713, Mexico, D.F. 14330 (MX)
(74) Vertreter: Hoffmeister, Helmut, Dr. Dipl.-Phys.
(86) Internationale Anmeldenummer: EP9502334
(87) Internationale Veröffentlichungsnummer: WO9535440

(56) Entgegenhaltungen:
- EP-A- 0 488 016
- EP-A- 0 525 376
- EP-A- 0 651 147
- GB-A- 2 252 641
- US-A- 4 947 815
- US-A- 5 146 887

## Beschreibung

Die Erfindung betrifft eine Drosselklappenvorrichtung, wie z.B. in der EP-A-525 376 gezeigt, die aufweist
- ein Gehäuseelement,
- ein Drosselklappenelement
   das zwischen einem ersten Luftdurchsatzhohlraum und einem zweiten zu einem Fahrzeug-Motor führenden Luftdurchsatzhohlraum im Gehäuseelement angeordnet und
   das mit einem Drosselklappenwellenelement zwischen einer Drosselklappenschließ- und einer Vollgasstellung verstellbar ist,
- eine Verstelleinheit
   mit wenigstens einer Stellmotoreinheit und einem integrierten Rückstellmechanismus, die mit dem Drosselklappenwellenelement verbunden sind, und
- eine Notlauf-Luftsteuereinrichtung,
   mit deren Hilfe bei Ausfall der Stellmotoreinheit ein Luftdurchsatz für ein Bewegen eines Fahrzeuges zur Verfügung stellbar ist.

In modernen Drosselklappenvorrichtungen wird die Drosselklappe mit einem Stellmotor verstellt. Diese Art der Drosselklappenverstellung ist unter dem Fachbegriff Drive-by-wire bekannt. Der Stellmotor ist mit einer Drosselklappenwelle verbunden, die im Gehäuse drehbar gelagert ist.

Kommt es allerdings zu einem Ausfall des Stellmotors, ist nicht sichergestellt, daß die Drosselklappe eine solche Stellung innehat, die es dem Fahrer ermöglicht, sein Fahrzeug zu einer Werkstatt zu fahren bzw. es aus einer Gefahrenzone zu bewegen.

Eine weitere, ähnliche Vorrichtung ist aus der USA-A-4 947 815 bekannt.

Ausgehend von einer Drosselklappenvorrichtung mit einer Notlauf-Luftsteuereinrichtung der eingangs genannten bekannten Art liegt der Erfindung die Aufgabe zugrunde, die Notlauf-Luftsteuereinrichtung einfacher und sicherer zu gestalten.

Erfindungsgemäß wird diese Aufgabe durch die Merkmale des Anspruches 1 gelöst.

Die mit der Erfindung erzielten Vorteile bestehen insbesondere darin, daß die Ventileinheit, die an sich die Aufgabe hat, vom Tank abgegebene Kraftstoffdämpfe abzugeben, gezielt einer weiteren Verwendung zugeführt wird. Durch eine gezielte Ansteuerung der Ventileinheit übernimmt diese bei Ausfall der Stellmotoreinheit die Aufgabe, dem Luftdurchsatzhohlraum so viel Luft zur Verfügung zu stellen, daß ein ausreichendes, zündfähiges Gemisch zur Verfügung steht, die dem Fahrer es ermöglicht, ganz gezielt sein Fahrzeug aus der Gefahrenzone bzw. an einen anderen Ort zu bewegen.

Vorteilhaft ist es, wenn die Steuereinheit im Gehäusedeckelelement oder im Gehäuseelement angeordnet ist. Hierdurch wird erreicht, daß die entsprechenden Steuersignale unmittelbar übertragen werden können.

Die Ventileinheit kann ein elektromagnetisch betätigbares Ventil sein, das eine im wesentlichen ringförmige Magnetspule umfaßt, die einen in axialer Richtung hin und her bewegbaren Magnetanker aus metallischem Werkstoff umschließt, wobei der Magnetanker auf der dem Ventilsitz zugewandten Stirnseite mit einem Dichtkörper aus elastomerem Werkstoff verschlossen ist und wobei der Magnetanker und der Dichtkörper formschlüssig miteinander verbunden sind.

Im Ergebnis langwieriger Versuche wurde festgestellt, daß für die Realisierung einer Notlaufstellung der Luftdurchsatz zwischen 20 bis 80 kg Luft/h, vorzugsweise 40 kg Luft/h beträgt.

Ein Ausführungsbeispiel der Erfindung ist in der Zeichnung dargestellt und wird im folgenden näher beschrieben. Hierbei werden die Vorteile der erfindungsgemäßen Lösung durch weitere Ausführungen ergänzt. Es zeigen:
- Fig. 1: eine Drosselklappenvorrichtung mit einer weiteren Notlauf-Luftsteuereinrichtung in einer schematischen Schnittdarstellung,
- Fig. 2: eine Drosselklappenvorrichtung gemäß Fig. 1 in einer weiteren Darstellung und
- Fig. 3a und 3b: eine Unterbringungsvariante einer Steuereinrichtung.

In den Fig. 1 und 2 ist ein Teil eines Drive-by-wire-Systems dargestellt.

Es setzt sich aus
- einer Drosselklappeneinheit 90 und
- einer Verstelleinheit 107
zusammen.

Die Drosselklappeneinheit 90 und die Verstelleinheit 107 befinden sich in einem gemeinsamen Gehäuseelement 98. Im Gehäuseelement 98 ist ein Drosselklappenwellenelement 99 angeordnet. Am Drosselklappenwellenelement 99 befindet sich ein Drosselklappenelement 100, das in einer Drosselklappenschließstellung einen Luftdurchsatzhohlraum 91 von einem Luftdurchsatzhohlraum 103 trennt. Mit dem Drosselklappenwellenelement 99 ist die Verstelleinheit 107 verbunden. Sie besteht aus einer Stellmotoreinheit 91, die über eine Rotoreinheit 97 mit dem Drosselklappenwellenelement 99 verbunden ist. In die Verstelleinheit 107 ist ein Rückstellmechanismus integriert, der dafür sorgt, daß das Drosselklappenelement nach einer Verstellung in einen Drosselklappenwinkel immer in die Drosselklappenschließstellung zurückkehrt. Einsetzbar hierfür wäre zum Beispiel eine Rückstellfeder. An der gegenüberliegenden Seite der Drosselklappenwellenelements 99 ist eine Winkelsensoreinheit 93 befestigt. Sie besteht aus einer stationären Einheit 93.1 und einer rotierenden Einheit 93.2. Die rotierende Einheit 93.2 ist mit dem Drosselklappenwellenelement verbunden, während die stationäre Einheit im Drosselklappengehäuseelement 98 gehalten ist. Das Drosselklappengehäuseelement 98 umschließt darüber hinaus, wie Fig. 2 zeigt, eine Ventileinheit 95. Die Ventileinheit 95 weist einen Anschlußstutzen 95.1 für einen Gummischlauch auf. Sie ist durch eine Kraftdunstausnehmung 102 mit dem Inneren des Gasgemischhohlraums 103 verbunden. Die Ventileinheit 95 hat an sich die Aufgabe, insbesondere die vom Tank bzw. Aktivkohlefilter der Tankentlüftung kommenden Benzindämpfe entsprechend zu steuern. Sie ist ein elektromagnetisch betätigbares Ventil (AKF-Ventil), umfassend eine ringförmig ausgebildete Magnetspule, die einen in axialer Richtung der Magnetspule hin und her bewegbaren Magnetanker aus metallischem Werkstoff umschließt, wobei der Magnetanker auf der dem Ventilsitz zugewandten Stirnseite mit einem Dichtkörper aus elastomerem Werkstoff versehen ist. Der Magnetanker und der Dichtkörper sind formschlüssig miteinander verbunden. Bei dem elektromagnetisch betätigbaren Ventil handelt es sich um ein Komplett-Bauteil, das insbesondere in der EP-A-0 623 772 ausführlich beschrieben ist.

Der Ventileinheit 95 gegenüberliegend ist eine Zentralsteckereinheit 96 angeordnet. Im Gehäuseelement ist ein Leitungskanal 101 vorgesehen. Das Gehäuseelement 98 umschließt dabei darüber hinaus eine Drosselklappensteuereinheit 106.

Sie ist gemäß Fig. 1 unmittelbar hinter der Stellmotoreinheit 91 positioniert.

Eine andere Möglichkeit der Unterbringung einer Steuereinheit ist in den Fig. 3a und 3b gezeigt. Hier wird eine Drosselklappensteuereinheit 66 im Inneren eines Gehäusedeckelelements 65 angeordnet. Wesentlich ist, daß in beiden Fällen die Steuereinheit 66 bzw. 106 vor äußeren Einflüssen geschützt direkter Bestandteil der Drosselklappeneinheit ist. Innerhalb des Gehäuseelements zu verlegende Steuerleitungen können geschützt in dem Leitungskanal 101 geführt und zentral über die Zentralsteckereinheit 96 nach außen geleitet werden. Um eine Temperatursensoreinheit 94 gleichfalls vor äußeren Einflüssen geschützt zu positionieren, ist diese im Inneren der Zentralsteckereinheit 96 angeordnet.

Die Arbeitsweise der Notlauf-Luftsteuereinrichtung, wie sie in den Fig. 1 und 2 dargestellt ist, sei erläutert:

Wird das Gaspedal betätigt, wird dessen Stellungssignal auf die Drosselklappensteuereinheit 106 übertragen. Die Stellmotoreinheit 91 mit der Rotoreinheit 97 sorgt dabei dafür, daß der Drosselklappenwinkel von der Drosselklappenschließstellung bis hin zur Vollgasstellung entsprechend verstellt wird. Hierdurch wird ein Luftdurchsatz gewährleistet, der für die Bereitstellung eines entsprechenden Gemisches erforderlich ist. Mit Hilfe der Winkelsensoreinheit 93 wird der entsprechende Drosselklappenwinkel gemessen und für eine weitere Verarbeitung bereitgestellt.

Fällt die Stellmotoreinheit 91 aus, wird durch entsprechende Rückstellelemente das Drosselklappenelement 100 in die Drosselklappenschließstellung zurückgefahren. Danach wird die Ventileinheit 95 mit einem Notlaufstellungssignal angesteuert. Das Notlaufstellungssignal führt zu einem dauerhaften Öffnen der Ventileinheit 95, und zwar wird die Öffnung so weit gestellt, daß ein Luftdurchsatz von etwa 40 kg Luft/h gewährleistet ist. Diese Luft wird aus dem Tank bzw. über den Aktivkohlefilter der Tankentlüftung dem Luftdurchsatzhohlraum 103 zugeführt. Die so zugeführte Luftmenge reicht aus, um das Fahrzeug aus einer Gefahrenzone herauszubewegen bzw. es zu einer Werkstatt zur Behebung des Schadens zu fahren. Die Ansteuerung der Ventileinheit 95 sollte dabei so vorgenommen werden, daß sie von den üblicherweise verwendeten Steuersignalen unabhängig ist. Es ist zu gewährleisten, daß selbst bei Ausfall der Steuereinheit bzw. der Stromversorgung zur Drosselklappeneinheit 90 ein separates Ansteuern der Ventileinheit 95 gegeben ist.

## Patentansprüche

1. Drosselklappenvorrichtung, die aufweist
- ein Gehäuseelement (98),
- ein Drosselklappenelement (100),
das zwischen einem ersten Luftdurchsatzhohlraum und einem zweiten zu einem Fahrzeug-Motor führenden Luftdurchsatzhohlraum (103) im Gehäuseelement (98) angeordnet und
das mit einem Drosselklappenwellenelement (99) zwischen einer Drosselklappenschließ- und einer Vollgasstellung verstellbar ist,
- eine Verstelleinheit (107)
mit wenigstens einer Stellmotoreinheit (91) und einem integrierten Rückstellmechanismus, die mit dem Drosselklappenwellenelement (99) verbunden sind, und
- eine Notlauf-Luftsteuereinrichtung (95, 102),
mit deren Hilfe bei Ausfall der Stellmotoreinheit (91) ein Luftdurchsatz für ein Bewegen eines Fahrzeuges zur Verfügung stellbar ist,
dadurch gekennzeichnet, daß die Notlauf-Luftsteuereinrichtung derart ausgebildet ist,
daß eine am Gehäuseelement (98) angeordnete Ventileinheit (95) mit einer durch das Gehäuseelement (98) führenden Kraftstoffdunstausnehmung (102) mit dem zweiten Luftdurchsatzhohlraum (103) verbunden ist und daß bei Ausfall der Stellmotoreinheit (91) mit dem Rückstellmechanismus das Drosselklappenelement (100) in die Drosselklappenschließstellung stellbar ist und die Ventileinheit (95) derart ansteuerbar ist, daß von einem Tank oder über eine Tankentlüftung der Luftdurchsatz für das Bewegen des Fahrzeuges gewährleistet ist.

2. Vorrichtung nach Anspruch 1, dadurch gekennzeichnet, daß die Ventileinheit (95) ein elektromagnetisch betätigbares Ventil ist, das eine im wesentlichen ringförmige Magnetspule umfaßt, die einen in axialer Richtung hin und her bewegbaren Magnetanker aus metallischem Werkstoff umschließt, wobei der Magnetanker auf der dem Ventilsitz zugewandten Stirnseite mit einem Dichtkörper aus elastomerem Werkstoff verschlossen ist und wobei der Magnetanker und der Dichtkörper formschlüssig miteinander verbunden sind.

3. Vorrichtung nach Anspruch 1 oder 2, dadurch gekennzeichnet, daß der Luftdurchsatz 20 bis 80 kg Luft/h, vorzugsweise 40 kg Luft/h beträgt.

## Claims

1. A throttle valve device comprising:
- a housing element (98),
- a throttle valve element (100),
which is disposed in the housing element (98) between a first air flowthrough chamber and a second air flowthrough chamber (103) leading to a vehicle engine, and
which is adjustable by a throttle valve shaft element (99) between a throttle valve closed position and an all-the-way open position,
- a positioning unit (107)
comprising at least one servomotor unit (91) and an integrated resetting mechanism, which unit and mechanism are connected to the throttle valve shaft element (99), and
- an emergency air control system (95, 102), by means of which in the event of failure of the servomotor unit (91) an air flowthrough can be set to enable the vehicle to be moved,
characterised in that the emergency air control system is so constructed
that a valve unit (95) disposed on the housing element (98) is connected to the second air flowthrough chamber that a valve unit (95) disposed on the housing element (98) is connected to the second air flowthrough chamber (103) by a fuel vapour opening (102) leading through the housing element (98) and
in the event of failure of the servomotor unit (91) the throttle valve element (100) is adapted to be set to the throttle valve closed position by means of the resetting mechanism and the valve unit (95) is adapted to be so controlled that the air flowthrough is guaranteed from a tank or via a tank venting system to enable the vehicle to be moved.

2. A device according to claim 1, characterised in that the valve unit (95) is an electromagnetically actuatable valve, which comprises a substantially annular solenoid enclosing a magnet armature of metallic material adapted to reciprocate in the axial direction, the magnet armature being sealed, on the end face facing the valve seat, with a sealing member of elastomeric material, and wherein the magnet armature and the sealing member are positively interconnected.

3. A device according to claim 1 or 2, characterised in that the air flowthrough is 20 to 80 kg of air per hour, preferably 40 kg of air per hour.

## Revendications

1. Dispositif de clapet de carburateur qui comporte:
- un élément de carter (98),
- un élément de clapet de carburateur (100)
qui est agencé dans l'élément de carter (98) entre une première cavité de flux d'air et une deuxième cavité (103) de flux d'air qui conduit vers un moteur de véhicule et
qui peut être déplacé au moyen d'un élément (99) d'arbre de clapet de carburateur entre une position de fermeture du clapet de carburateur et une position totalement ouverte, ou de pleins gaz, du clapet de carburateur,
- une unité de déplacement (107)
incluant au moins une unité (91) de servomoteur et un mécanisme de rappel intégré qui est relié à l'élément (99) d'arbre de clapet de carburateur, et
- un dispositif de réglage (95, 102) d'air de cas d'urgence au moyen duquel un flux d'air peut être mis à disposition pour un déplacement du véhicule en cas de défaillance de l'unité (91) de servomoteur, caractérisé en ce que
le dispositif de réglage d'air de cas d'urgence est réalisé d'une manière telle que
une unité de vanne (95) agencée sur l'élément de carter (98) est reliée à la deuxième cavité (103) de flux d'air au moyen d'un évidement (102) de vapeur de carburant qui conduit à travers l'élément de carter (98) et en ce que, en cas de défaillance de l'unité (91) de servomoteur, l'élément (100) du clapet de carburateur peut être déplacé vers la position de fermeture du clapet de carburateur au moyen du mécanisme de rappel et l'unité de vanne (95) peut être commandée d'une manière telle que le flux d'air pour le déplacement du véhicule est garanti à partir d'un réservoir ou par l'intermédiaire d'une désaération de réservoir.

2. Dispositif selon la revendication 1, caractérisé en ce que l'unité de vanne (95) est une vanne à actionnement électromagnétique qui comprend une bobine magnétique sensiblement annulaire qui inclut un induit magnétique en matière métallique mobile à va-et-vient en direction axiale, l'induit magnétique étant fermé sur le côté frontal tourné vers le siège de vanne par un corps d'étanchéité en matière élastomère et l'induit magnétique et le corps d'étanchéité étant reliés entre eux en engagement positif.

3. Dispositif selon la revendication 1 ou 2, caractérisé en ce que le flux d'air est de 20 à 80 kg d'air/heure, de préférence de 40 kg d'air/heure.
